# EUROPÄISCHE PATENTSCHRIFT

(11) **EP 3 629 874 B1**
(45) Veröffentlichungstag und Bekanntmachung des Hinweises auf die Patenterteilung: **14.04.2021**
(21) Anmeldenummer: 18723513.0
(22) Anmeldetag: 09.05.2018
(51) Int. Cl.: A47L 15/42

(54) **SPÜLBEHÄLTER, HAUSHALTSGESCHIRRSPÜLMASCHINE UND VERFAHREN**
WASHING CONTAINER, DOMESTIC DISHWASHER, AND METHOD
RÉCIPIENT DE RINÇAGE, LAVE-VAISSELLE MÉNAGER ET PROCÉDÉ

(30) Priorität: 31.05.2017 DE 102017209234
(43) Veröffentlichungstag der Anmeldung: 08.04.2020
(73) Patentinhaber: BSH Hausgeräte GmbH, 81739 München (DE)
(72) Erfinder: HOTZ, Dieter, 89561 Dischingen (DE); ANGELELLI, Alaimo, 60044 Fabriano-AN (IT); SCHABERT, Johann, 89438 Holzheim (DE); BECKER, Martin, 89437 Haunsheim (DE); HERB, Manfred, 89428 Syrgenstein (DE)
(86) Internationale Anmeldenummer: PCT/EP2018/062028
(87) Internationale Veröffentlichungsnummer: WO 2018/219614

(56) Entgegenhaltungen:
- EP-A1- 0 541 849
- WO-A1-2008/125472
- DE-A1-102009 001 260
- DE-A1-102015 216 228

## Beschreibung

Die vorliegende Erfindung betrifft einen Spülbehälter für eine Haushaltsgeschirrspülmaschine, eine Haushaltsgeschirrspülmaschine mit einem derartigen Spülbehälter und ein Verfahren zum Herstellen eines derartigen Spülbehälters.

Eine Geschirrspülmaschine weist zumeist einen Spülbehälter auf, welcher aus mehreren miteinander verbundenen Blechabschnitten gebildet ist. Die Blechabschnitte können beispielsweise miteinander verschweißt oder verfalzt sein. Beispielsweise umfasst der Spülbehälter einen Boden, an welchem seitlich jeweils eine Seitenwand befestigt ist, und eine den Spülbehälter rückseitig abschließende Rückwand. Die Rückwand wird mit Hilfe eines an dem Spülbehälter vorgesehenen Befestigungsflanschs mit dem Spülbehälter verbunden.

Die Druckschrift WO 2008/125472 A1 offenbart ein Verfahren zur Herstellung eines Spülbehälters, insbesondere für Geschirrspülmaschinen, bei dem ein Oberteil, das wenigstens eine oder zwei Seitenwände und/oder eine Rückwand umfasst, auf einen den Boden des Spülbehälter bildenden Sockel aufgesetzt wird, das Oberteil und der Sockel miteinander verbunden werden und zwischen dem Oberteil und dem Sockel eine Dichtung eingebracht wird. Es ist vorgesehen, dass vor dem Aufsetzen des Oberteils auf den Sockel und dem Verbinden des Oberteils mit dem Sockel sowie vor dem Einsetzen der Dichtung wenigsten ein die später eingesetzte Dichtung an ihrem Platz sichernder Vorsprung gebildet wird. Der wenigstens eine Vorsprung kann aus dem Material des Oberteils oder des Sockels gebildet Werden. Weiterhin kann das Bilden des wenigstens einen Vorsprungs durch Kaltverformung erfolgen.

Die Druckschrift EP 0 541 849 A1 offenbart eine Verbindung von Flächengebilden, welche als Steckverbindung ausgebildet ist. Die Verbindung kann als Steck/Schnapp-Verbindung ausgebildet sein. Auch kann eine Steckstrecke des einen Flächengebildes als Nut und eine Steckstrecke des anderen Flächengebildes als federnder Keil ausgebildet sein, wobei gegebenenfalls in dem Nutengrund ein Dichtungsmittel angeordnet sein kann. Weiterhin offenbart diese Druckschrift eine Wasch- und/oder Trockenmaschine, wobei mindestens eine Anzahl von Begrenzungswänden des Außengehäuses durch eine derartige Steckverbindung miteinander verbunden ist.

Die Druckschrift DE 10 2015 216 228 A1 offenbart eine Geschirrspülmaschine mit einem Spülbehälter, welcher mehrere Wandungsteile umfasst und welcher zur Beschickung mit Spülgut frontseitig mit einer Beschickungsöffnung versehen ist, welche durch eine Behältertür zumindest zeitweise verschließbar ist, wobei die rechte Seitenwand, die Decke und die linke Seitenwand eine Haube aus Metall ausbilden, welche im gestreckten Zustand ein vorzugsweise flaches Pressenteil ausbildete und anschließend U-förmig gebogen wurde, wobei ein muldenförmiger Boden aus Metall ein aus einem vorzugsweise austenitischem Stahl gefertigtes Tiefziehteil ist und wobei die an die Haube aus Metall und an den muldenförmigen Boden aus Metall rückseitig angesetzte Rückwand aus Metall als ein vorzugsweise flaches Pressenteil ausgeführt ist.

Vor diesem Hintergrund besteht eine Aufgabe der vorliegenden Erfindung darin, einen verbesserten Spülbehälter für eine Haushaltsgeschirrspülmaschine zur Verfügung zu stellen.

Demgemäß wird ein Spülbehälter für eine Haushaltsgeschirrspülmaschine vorgeschlagen. Der Spülbehälter umfasst ein Bodenblech, eine Rückwand und einen auf dem Bodenblech angeordneten und mit diesem fest verbundenen U-förmigen Spülbehältermantel, wobei das Bodenblech und der Spülbehältermantel einen um den Spülbehälter umlaufenden Befestigungsflansch zum Befestigen der Rückwand an dem Bodenblech und an dem Spülbehältermantel aufweisen. Das Bodenblech umfasst eine sich in Richtung einer Decke des Spülbehältermantels und aus einem Bodenabschnitt des Bodenblechs heraus erhebende Prägestufe, an welcher ein Teil des Befestigungsflanschs angeformt ist. Weiterhin umfasst die Prägestufe einen ersten Stufenabschnitt, welcher in einem Neigungswinkel zu dem Bodenabschnitt des Bodenblechs angeordnet ist, und einen zweiten Stufenabschnitt, welcher parallel zu dem Bodenabschnitt des Bodenblechs angeordnet ist, wobei der erste Stufenabschnitt zwischen dem Bodenabschnitt und dem zweiten Stufenabschnitt angeordnet ist.

Dadurch, dass schon an dem Bodenblech ein Teil des Befestigungsflanschs angeformt ist, kann bereits in dem Werkzeug zur Herstellung des Bodenblechs der Befestigungsflansch teilweise angeformt werden. Hierdurch kann dieser Teil des Befestigungsflanschs sehr präzise gefertigt werden, wodurch die Abdichtung zwischen der Rückwand und dem Befestigungsflansch zuverlässig gewährleistet ist. Weiterhin ermöglicht die an dem Bodenblech vorgesehene Prägestufe ein Ablaufen von Spülflotte von der Rückwand weg in Richtung eines Pumpensumpfs der Haushaltsgeschirrspülmaschine.

Darunter, dass der Spülbehältermantel U-förmig ist, ist zu verstehen, dass dieser eine erste Seitenwand, eine zweite Seitenwand und eine zwischen der ersten Seitenwand und der zweiten Seitenwand angeordnete Decke des Spülbehälters umfasst. Der Spülbehältermantel ist dabei so auf dem Bodenblech angeordnet oder auf dieses aufgestellt, dass die U-förmige Geometrie des Spülbehältermantels nach oben geschlossen und nach unten offen ist. Das heißt, die U-förmige Geometrie ist nicht liegend auf dem Bodenblech, sondern stehend auf diesem angeordnet. Das Bodenblech ist vorzugsweise aus einem anderen Stahlwerkstoff als der Spülbehältermantel ausgebildet. Beispielsweise kann für den Spülbehältermantel ein kostengünstigeres Material als für das Bodenblech verwendet werden. An der Prägestufe ist insbesondere ein Flanschabschnitt angeformt, welcher den zuvor erwähnten Teil des Befestigungsflanschs bildet. Dieser Flanschabschnitt wird bevorzugt schon bei der Herstellung des Bodenblechs, beispielsweise mit Hilfe eines Tiefziehverfahrens, an dieses angeformt.

Mit Hilfe dieser Geometrie, insbesondere des Neigungswinkels, kann ausreichend Platz für ein Schweißwerkzeug zum Verbinden des Befestigungsflanschs mit der Rückwand geschaffen werden. Der Neigungswinkel beträgt beispielsweise 10 bis 40°, weiter bevorzugt 20 bis 30°, weiter bevorzugt 25°. Die Prägestufe umfasst weiterhin den zuvor schon erwähnten Flanschabschnitt, welcher insbesondere senkrecht zu dem zweiten Stufenabschnitt angeordnet ist.

Gemäß einer Ausführungsform läuft die Prägestufe bis in einen seitlichen Wandabschnitt des Bodenblechs hinein.

Vorzugsweise umfasst das Bodenblech zwei seitliche Wandabschnitte, wobei die Prägestufe in jeden der seitlichen Wandabschnitte hineinläuft.

Gemäß einer weiteren Ausführungsform läuft die Prägestufe mit einem Radius in den seitlichen Wandabschnitt des Bodenblechs hinein.

Insbesondere läuft sowohl der erste Stufenabschnitt als auch der zweite Stufenabschnitt jeweils mit einem Radius in den seitlichen Wandabschnitt des Bodenblechs hinein. Hierdurch kann eine zusätzliche Versteifung der seitlichen Wandabschnitte erreicht werden.

Gemäß einer weiteren Ausführungsform umfasst der seitliche Wandabschnitt des Bodenblechs einen sich über die Prägestufe heraus erstreckenden Umformabschnitt, welcher zum Bilden des Befestigungsflanschs abkantbar ist.

Vorzugsweise ist an jedem der seitlichen Wandabschnitte ein derartiger Umformabschnitt vorgesehen. Beim Herstellen des Befestigungsflanschs wird der Umformabschnitt jeweils umgeformt.

Gemäß einer weiteren Ausführungsform ist der Umformabschnitt nach einem Abkanten desselben parallel zu dem Teil des Befestigungsflanschs, welcher an der Prägestufe angeformt ist, angeordnet.

Insbesondere bilden der Teil des Befestigungsflanschs, welcher an der Prägestufe angeformt ist, nämlich der Flanschabschnitt derselben, und der jeweilige Umformabschnitt eine gemeinsame Ebene.

Gemäß einer weiteren Ausführungsform umfasst das Bodenblech einen ersten seitlichen Wandabschnitt, einen zweiten seitlichen Wandabschnitt und den zwischen dem ersten seitlichen Wandabschnitt und dem zweiten seitlichen Wandabschnitt angeordneten Bodenabschnitt.

Insbesondere ist das Bodenblech in seinem Querschnitt U-förmig ausgebildet. Insbesondere ist der Spülbehältermantel sowohl mit dem ersten seitlichen Wandabschnitt als auch mit dem zweiten seitlichen Wandabschnitt fest verbunden. Beispielsweise ist der Spülbehältermantel jeweils mit Hilfe einer Falzverbindung mit dem ersten seitlichen Wandabschnitt und dem zweiten seitlichen Wandabschnitt verbunden.

Gemäß einer weiteren Ausführungsform umfasst der Spülbehältermantel eine mit dem Bodenblech fest verbundene erste Seitenwand, eine mit dem Bodenblech fest verbundene zweite Seitenwand und die zwischen der ersten Seitenwand und der zweiten Seitenwand angeordnete Decke.

Insbesondere ist der Spülbehältermantel derart auf das Bodenblech aufgestellt, dass die Decke gegenüber dem Bodenblech angeordnet ist. Das heißt, der Spülbehältermantel ist mit seiner U-förmigen Geometrie stehend und nicht liegend auf dem Bodenblech angeordnet.

Gemäß einer weiteren Ausführungsform ist der Befestigungsflansch senkrecht zu dem Spülbehältermantel und dem Bodenabschnitt des Bodenblechs abgekantet.

Bei dem Herstellen des Befestigungsflanschs wird die Prägestufe, und insbesondere der Flanschabschnitt der Prägestufe, nicht mehr verformt. Das heißt, zum Bilden des Befestigungsflanschs werden nur der Spülbehältermantel, insbesondere ein Flanschabschnitt des Spülbehältermantels, und die Umformabschnitte des Bodenblechs verformt.

Gemäß einer weiteren Ausführungsform ist die Rückwand mit dem Befestigungsflansch verschweißt, insbesondere punktverschweißt.

Zwischen der Rückwand und dem Befestigungsflansch kann ein Dichtelement, beispielsweise eine Polyurethandichtung, vorgesehen sein.

Ferner wird eine Haushaltsgeschirrspülmaschine mit einem derartigen Spülbehälter vorgeschlagen.

An dem Spülbehälter kann eine Tür angeschlagen sein, welche um eine Schwenkachse verschwenkbar ist, um den Spülbehälter zu öffnen und zu schließen. In dem Spülbehälter kann eine Vielzahl, beispielsweise drei, übereinandere angeordnete Spülgutaufnahmen für Spülgut vorgesehen sein.

Ferner wird ein Verfahren zum Herstellen eines Spülbehälters für eine Haushaltsgeschirrspülmaschine vorgeschlagen. Das Verfahren umfasst die Schritte:
- Bereitstellen eines Bodenblechs, einer Rückwand und eines U-förmigen Spülbehältermantels, wobei das Bodenblech eine sich aus einem Bodenabschnitt desselben heraus erhebende Prägestufe umfasst und wobei die Prägestufe einen ersten Stufenabschnitt, welcher in einem Neigungswinkel zu dem Bodenabschnitt des Bodenblechs angeordnet ist, und einen zweiten Stufenabschnitt, welcher parallel zu dem Bodenabschnitt des Bodenblechs angeordnet ist, umfasst, wobei der erste Stufenabschnitt zwischen dem Bodenabschnitt und dem zweiten Stufenabschnitt angeordnet ist,
- Verbinden des Spülbehältermantels mit dem Bodenblech derart, dass sich die Prägestufe in Richtung einer Decke des Spülbehältermantels erstreckt,
- Herstellen eines um den Spülbehältermantel und das Bodenblech umlaufenden Befestigungsflanschs, wobei ein Teil des Befestigungsflanschs von der Prägestufe gebildet wird, und
- Verbinden der Rückwand mit dem Befestigungsflansch.

Insbesondere wird der Spülbehältermantel mit Hilfe einer Falzverbindung mit dem Bodenblech verbunden. Der Spülbehältermantel wird derart auf das Bodenblech aufgestellt, dass sich die Prägestufe in Richtung der Decke des Spülbehältermantels erstreckt. Bei dem Bereitstellen des Bodenblechs wird an dieses die Prägestufe mit dem abgekanteten Flanschabschnitt angeformt. Der Flanschabschnitt der Prägestufe wird später bei der Herstellung des Befestigungsflanschs nicht erneut verformt. Bei dem Herstellen des Befestigungsflanschs werden insbesondere nur der Flanschabschnitt des Spülbehältermantels und die Umformabschnitte des Bodenblechs abgekantet.

Gemäß einer Ausführungsform wird bei dem Bereitstellen des Bodenblechs die Prägestufe mitsamt dem Teil des Befestigungsflanschs, welcher von der Prägestufe gebildet wird, angeformt.

Hierzu ist in dem zur Herstellung des Bodenblechs vorgesehenen Werkzeug insbesondere bereits die Prägestufe mit dem Flanschabschnitt vorgeformt.

Gemäß einer weiteren Ausführungsform wird bei dem Herstellen des Befestigungsflanschs ein sich über die Prägestufe heraus erstreckender Umformabschnitt eines seitlichen Wandabschnitts des Bodenblechs abgekantet.

Insbesondere werden zwei an den jeweiligen seitlichen Wandabschnitten vorgesehene Umformabschnitte des Bodenblechs abgekantet.

Die für den Spülbehälter und die Haushaltsgeschirrspülmaschine beschriebenen Merkmale gelten entsprechend für das Verfahren und umgekehrt.

Weitere mögliche Implementierungen des Spülbehälters, der Haushaltsgeschirrspülmaschine und/oder des Verfahrens umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform des Spülbehälters, der Haushaltsgeschirrspülmaschine und/oder des Verfahrens hinzufügen.

Weitere vorteilhafte Ausgestaltungen und Aspekte des Spülbehälters, der Haushaltsgeschirrspülmaschine und/oder des Verfahrens sind Gegenstand der Unteransprüche sowie der im Folgenden beschriebenen Ausführungsbeispiele des Spülbehälters, der Haushaltsgeschirrspülmaschine und/oder des Verfahrens. Im Weiteren werden der Spülbehälter, die Haushaltsgeschirrspülmaschine und/oder das Verfahren anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine schematische perspektivische Explosionsansicht einer Ausführungsform eines Spülbehälters für die Haushaltsgeschirrspülmaschine gemäß Fig. 1;
- Fig. 3: eine schematische perspektivische Ansicht einer Ausführungsform eines Bodenblechs für den Spülbehälter gemäß Fig. 2;
- Fig. 4: die Schnittansicht IV-IV gemäß Fig. 3;
- Fig. 5: eine schematische perspektivische Detailansicht des Spülbehälters gemäß Fig. 2;
- Fig. 6: eine weitere schematische perspektivische Detailansicht des Spülbehälters gemäß Fig. 2; und
- Fig. 7: ein schematisches Blockdiagramm einer Ausführungsform eines Verfahrens zum Herstellen des Spülbehälters gemäß Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 kann in einem Gehäuse der Haushaltsgeschirrspülmaschine 1 angeordnet sein. Der Spülbehälter 2 und die Tür können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geöffnet oder geschlossen werden. Mit Hilfe der Tür 3 kann eine Beschickungsöffnung 6 des Spülbehälters 2 geschlossen oder geöffnet werden. Der Spülbehälter 2 weist ein Bodenblech 7, eine dem Bodenblech 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Das Bodenblech 7, die Decke 8, die Rückwand 9 und die Seitenwände 10, 11 können beispielsweise aus einem Stahlblech gefertigt sein. Insbesondere kann beispielsweise das Bodenblech 7 aus einem anderen Material gefertigt sein als die Decke 8 und die Seitenwände 10, 11. Beispielsweise kann das Bodenblech 7 aus dem Werkstoff 1.4301, die Decke und die Seitenwände 10, 11 können aus dem Werkstoff 1.4016 und die Rückwand 9 kann ebenfalls aus dem Werkstoff 1.4016 gefertigt sein.

Eine erste Seitenwand 10, eine zweite Seitenwand 11 und die zwischen der ersten Seitenwand 10 und der zweiten Seitenwand 11 angeordnete Decke 8 sind einteilig, insbesondere materialeinstückig, ausgebildet und bilden einen Spülbehältermantel 12 des Spülbehälters 2. Der Spülbehältermantel 12, die Rückwand 9 und das Bodenblech 7 sind voneinander getrennt gefertigte Bauteile, welche jedoch wasserdicht miteinander verbunden sind. Beispielsweise ist der Spülbehältermantel 12 mit dem Bodenblech 7 mit Hilfe einer Falzverbindung verbunden, und die Rückwand 9 ist mit dem Spülbehältermantel 12 sowie mit dem Bodenblech 7 verschweißt, insbesondere punktverschweißt.

Die Haushaltsgeschirrspülmaschine 1 weist ferner zumindest eine Spülgutaufnahme 13 bis 15 auf. Vorzugsweise können mehrere, beispielsweise drei, Spülgutaufnahmen 13 bis 15 vorgesehen sein, wobei die Spülgutaufnahme 13 eine untere Spülgutaufnahme oder ein Unterkorb, die Spülgutaufnahme 14 eine obere Spülgutaufnahme oder ein Oberkorb und die Spülgutaufnahme 15 eine Besteckschublade sein kann. Wie die Fig. 1 weiterhin zeigt, sind die Spülgutaufnahmen 13 bis 15 übereinander in dem Spülbehälter 2 angeordnet. Jede Spülgutaufnahme 13 bis 15 ist wahlweise in den Spülbehälter 2 hinein- oder aus diesem herausverlagerbar. Insbesondere ist jede Spülgutaufnahme 13 bis 15 in einer Einschubrichtung E (Pfeil) in den Spülbehälter 2 hineinschiebbar und entgegen der Einschubrichtung E (Pfeil) in einer Auszugsrichtung A (Pfeil) aus dem Spülbehälter 2 herausziehbar.

Die Fig. 2 zeigt eine schematische perspektivische Explosionsansicht einer Ausführungsform eines Spülbehälters 2 für die Haushaltsgeschirrspülmaschine gemäß Fig. 1. Wie die Fig. 2 zeigt, umfasst der Spülbehälter 2 den insbesondere U-förmigen Spülbehältermantel 12, welcher stehend und nicht liegend auf dem Bodenblech 7 angeordnet ist, und die Rückwand 9. Der Spülbehältermantel 12 ist dabei so auf dem Bodenblech 7 positioniert, dass dieser nach unten, das heißt, in Richtung des Bodenblechs 7 offen und nach oben geschlossen ist. Das Bodenblech 7 umfasst einen Bodenabschnitt 16 sowie einen ersten seitlichen Wandabschnitt 17 und einen zweiten seitlichen Wandabschnitt 18. Der Bodenabschnitt 16 ist zwischen dem ersten seitlichen Wandabschnitt 17 und dem zweiten seitlichen Wandabschnitt 18 angeordnet. Die seitlichen Wandabschnitte 17, 18 sind insbesondere senkrecht zu dem Bodenabschnitt 16 angeordnet.

Die Fig. 3 zeigt eine schematische perspektivische Ansicht einer Ausführungsform eines Bodenblechs 7 für den Spülbehälter 2 gemäß der Fig. 2, und die Fig. 4 zeigt die Schnittansicht IV-IV gemäß der Fig. 3. Im Folgenden wird auf die Fig. 3 und 4 gleichzeitig Bezug genommen.

Das Bodenblech 7 umfasst eine sich in Richtung der Decke 8 des Spülbehältermantels 12 und aus dem Bodenabschnitt 16 des Bodenblechs 7 heraus erhebende Prägestufe 19. Die Prägestufe 19 umfasst einen ersten Stufenabschnitt 20 sowie einen zweiten Stufenabschnitt 21. Der erste Stufenabschnitt 20 ist zwischen dem Bodenabschnitt 16 und dem zweiten Stufenabschnitt 21 angeordnet. Der erste Stufenabschnitt 20 ist in einem Neigungswinkel α zu dem Bodenabschnitt 16 des Bodenblechs 7 angeordnet. Der Neigungswinkel α kann beispielsweise 10 bis 40°, bevorzugt 20 bis 30°, weiter bevorzugt 25° betragen.

Der zweite Stufenabschnitt 21 ist parallel zu dem Bodenabschnitt 16 angeordnet. Das heißt, der Bodenabschnitt 16 und der zweite Stufenabschnitt 21 spannen jeweils eine Ebene auf, welche parallel zueinander und beabstandet voneinander angeordnet sind. Die Prägestufe 19 umfasst weiterhin einen Flanschabschnitt 22, welcher vorzugsweise senkrecht zu dem zweiten Stufenabschnitt 21 abgekantet ist. Der zweite Stufenabschnitt 21 ist zwischen dem ersten Stufenabschnitt 20 und dem Flanschabschnitt 22 angeordnet.

Die Prägestufe 19 läuft beidseits mit einem Radius 23, 24 in die seitlichen Wandabschnitte 17, 18 hinein. Der erste seitliche Wandabschnitt 17 umfasst einen sich über die Prägestufe 19 heraus erstreckenden ersten Umformabschnitt 25, welcher zum Bilden eines Befestigungsflanschs des Spülbehälters 2 senkrecht zu dem ersten seitlichen Wandabschnitt 17 abkantbar ist. Die Fig. 3 zeigt den ersten Umformabschnitt 25 jedoch in einem nicht abgekanteten Zustand. Dem zweiten seitlichen Wandabschnitt 18 ist analog ein zweiter Umformabschnitt 26 zugeordnet. Die Umformabschnitte 25, 26 gehen jeweils in einem Radius 27 in die Prägestufe 19, und insbesondere in den zweiten Stufenabschnitt 21 und den Flanschabschnitt 22 über. Die Umformabschnitte 25, 26 sind vor einem Abkanten desselben senkrecht zu dem Flanschabschnitt 22 angeordnet. Nach einem Abkanten derselben sind diese parallel zu dem Flanschabschnitt 22 positioniert.

Die Fig. 5 und 6 zeigen weitere schematische perspektivische Ansichten des Spülbehälters 2 gemäß Fig. 2. Wie die Fig. 6 zeigt, ist an das Bodenblech 7 und den Spülbehältermantel 12 ein um den Spülbehälter 2 umlaufender Befestigungsflansch 28 zum Befestigen der Rückwand 9 an dem Bodenblech 7 und dem Spülbehältermantel 12 vorgesehen. Die Rückwand 9 ist mit dem Befestigungsflansch 28 insbesondere verschweißt, beispielsweise punktverschweißt. Der Befestigungsflansch 28 umfasst den Flanschabschnitt 22 der Prägestufe 19, die Umformabschnitte 25, 26 des Bodenblechs 7, welche in der Fig. 5 vor einem Abkanten derselben gezeigt und in der Fig. 6 nach einem Abkanten derselben gezeigt sind, und einen Flanschabschnitt 29, welcher an den Spülbehältermantel 12 angeformt ist. Der Flanschabschnitt 29 läuft entlang der Seitenwände 10, 11 und der Decke 8.

Die Fig. 7 zeigt ein schematisches Blockdiagramm eines Verfahrens zum Herstellen des zuvor erläuterten Spülbehälters 2. In einem Schritt S1 werden das Bodenblech 7, die Rückwand 9 und der Spülbehältermantel 12 bereitgestellt. Das Bodenblech 7 umfasst die sich aus dem Bodenabschnitt 16 desselben herauserhebende Prägestufe 19. Die Prägestufe 19 wird insbesondere bereits beim Herstellen, beispielsweise beim Tiefziehen, des Bodenblechs 7 in dieses eingeprägt. Dabei wird bei der Herstellung des Bodenblechs 7 gleich der Flanschabschnitt 22 an dieses angeformt. In einem Schritt S2 wird der Spülbehältermantel 12 mit dem Bodenblech 7 verbunden. Das Bodenblech 7 wird dabei derart angeordnet, dass sich die Prägestufe 19 in Richtung der Decke 8 des Spülbehältermantels 12 erstreckt. Insbesondere wird die erste Seitenwand 10 des Spülbehältermantels 12 mit Hilfe einer Falzverbindung mit dem ersten seitlichen Wandabschnitt 17 des Bodenblechs 7 verbunden, und die zweite Seitenwand 11 des Spülbehältermantels 12 wird mit Hilfe einer weiteren Falzverbindung mit dem zweiten seitlichen Wandabschnitt 18 des Bodenblechs 7 fest verbunden.

In einem Schritt S3 wird der um den Spülbehältermantel 12 und das Bodenblech 7 umlaufende Befestigungsflansch 28 hergestellt, wobei ein Teil des Befestigungsflanschs 28 von dem Flanschabschnitt 22 der Prägestufe 19 gebildet wird. Zum Herstellen des Befestigungsflanschs 28 werden die Umformabschnitte 25, 26 des Bodenblechs 7 und der Flanschabschnitt 29 des Spülbehältermantels 12 nach außen, das heißt von dem Spülraum 4 weg, um 90° umgekantet. Ein Umformen des Flanschabschnitts 22 der Prägestufe 19 ist bei dem Herstellen des Befestigungsflanschs 28 nicht erforderlich, da dieser schon um 90° relativ zu dem zweiten Stufenabschnitt 21 umgeformt ist. In einem Schritt S4 wird die Rückwand 9 mit dem Befestigungsflansch 28 verbunden. Hierzu wird die Rückwand 9 beispielsweise mit dem Befestigungsflansch 28 verschweißt.

Die zusätzliche Prägestufe 19 ermöglicht eine genaue Vorfertigung der Geometrie des Befestigungsflanschs 28 direkt in dem zur Herstellung des Bodenblechs 7 verwendeten Werkzeugs. Das heißt, bereits vor dem Verbinden des Spülbehältermantels 12 mit dem Bodenblech 7 wird ein Teil des Befestigungsflanschs 28, nämlich der Flanschabschnitt 22 der Prägestufe 19, als flache durchgehende Kontur ausgebildet und in dem später folgenden Schritt S3 zu einem durchgängigen, um 90° umgekanteten Befestigungsflansch 28 abgekantet. Der Befestigungsflansch 28 kann so ohne Wellungen oder Ungleichmäßigkeiten hergestellt werden. Die Prägestufe 19 verläuft dabei mit den Radien 23, 24 in den jeweiligen seitlichen Wandabschnitt 17 ,18 ein und bildet somit eine Vorstufe der später beabsichtigten Endkontur bis an den Falzbereich mit einer verbesserten Qualität ab.

Eine Versteifung des Bodenblechs 7 in dem Bereich des Befestigungsflanschs 28 wird durch die über die Gesamtbreite des Bodenblechs durchgängige eingeprägte Prägestufe 19 zusätzlich ermöglicht und verbessert hier die spätere Qualität der Abdichtung zwischen der Rückwand 9 und dem Befestigungsflansch 28 durch die zusätzlich erhaltene Festigkeit beziehungsweise Formstabilität.

Die Erhöhung des Niveaus des Befestigungsflanschs 28 im Vergleich zu dem Bodenabschnitt 16 des Bodenblechs 7 ermöglicht zusätzlich eine verbesserte Ablauffunktion der Spülflotte in Richtung eines Pumpen- beziehungsweise Siebsystems, da dieser eine schräg abfallende Ebene in Form des ersten Stufenabschnitts 20 bildet. Der daraus resultierende verbesserte Rücklauf führt in einem Spülbetrieb zu einer günstigeren Rundlauffunktion des hydraulischen Pumpensystems. Da sich die Prägestufe 19 nach oben in Richtung der Decke 8 erstreckt kann die Rückwand 9 kürzer gestaltet werden.

Obwohl die vorliegende Erfindung anhand von Ausführungsbeispielen beschrieben wurde, ist sie vielfältig modifizierbar.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Bodenblech
- 8: Decke
- 9: Rückwand
- 10: Seitenwand
- 11: Seitenwand
- 12: Spülbehältermantel
- 13: Spülgutaufnahme
- 14: Spülgutaufnahme
- 15: Spülgutaufnahme
- 16: Bodenabschnitt
- 17: Wandabschnitt
- 18: Wandabschnitt
- 19: Prägestufe
- 20: Erster Stufenabschnitt
- 21: Zweiter Stufenabschnitt
- 22: Flanschabschnitt
- 23: Radius
- 24: Radius
- 25: Umformabschnitt
- 26: Umformabschnitt
- 27: Radius
- 28: Befestigungsflansch
- 29: Flanschabschnitt
- A: Auszugsrichtung (Pfeil)
- E: Einschubrichtung (Pfeil)
- S1: Schritt
- S2: Schritt
- S3: Schritt
- S4: Schritt
- α: Neigungswinkel
- IV-IV: Seitenansicht

## Patentansprüche

1. Spülbehälter (2) für eine Haushaltsgeschirrspülmaschine (1), mit einem Bodenblech (7), einer Rückwand (9) und einem auf dem Bodenblech (7) angeordneten und mit diesem fest verbunden U-förmigen Spülbehältermantel (12), wobei das Bodenblech (7) und der Spülbehältermantel (12) einen um den Spülbehälter (2) umlaufenden Befestigungsflansch (28) zum Befestigen der Rückwand (9) an dem Bodenblech (7) und an dem Spülbehältermantel (12) aufweisen,
**dadurch gekennzeichnet,**
- **dass** das Bodenblech (7) eine sich in Richtung einer Decke (8) des Spülbehältermantels (12) und aus einem Bodenabschnitt (16) des Bodenblechs (7) heraus erhebende Prägestufe (19) umfasst, an welcher ein Teil des Befestigungsflanschs (28) angeformt ist, und
- **dass** die Prägestufe (19) einen ersten Stufenabschnitt (20), welcher in einem Neigungswinkel (α) zu dem Bodenabschnitt (16) des Bodenblechs (7) angeordnet ist, und einen zweiten Stufenabschnitt (21), welcher parallel zu dem Bodenabschnitt (16) des Bodenblechs (7) angeordnet ist, umfasst, wobei der erste Stufenabschnitt (20) zwischen dem Bodenabschnitt (16) und dem zweiten Stufenabschnitt (21) angeordnet ist.

2. Spülbehälter (2) nach Anspruch 1, **dadurch gekennzeichnet, dass** die Prägestufe (19) bis in einen seitlichen Wandabschnitt (17, 18) des Bodenblechs (7) hineinläuft.

3. Spülbehälter (2) nach Anspruch 2, **dadurch gekennzeichnet, dass** die Prägestufe (19) mit einem Radius (23, 24) in den seitlichen Wandabschnitt (17, 18) des Bodenblechs (7) hineinläuft.

4. Spülbehälter (2) nach Anspruch 2 oder 3, **dadurch gekennzeichnet, dass** der seitliche Wandabschnitt (17, 18) des Bodenblechs (7) einen sich über die Prägestufe (19) herauserstreckenden Umformabschnitt (25, 26) umfasst, welcher zum Bilden des Befestigungsflanschs (28) abkantbar ist.

5. Spülbehälter nach Anspruch 4, **dadurch gekennzeichnet, dass** der Umformabschnitt (25, 26) nach einem Abkanten desselben parallel zu dem Teil des Befestigungsflanschs (28), welcher an der Prägestufe (19) angeformt ist, angeordnet ist.

6. Spülbehälter (2) nach Anspruch 3, 4 oder 5, **dadurch gekennzeichnet, dass** das Bodenblech (7) einen ersten seitlichen Wandabschnitt (17), einen zweiten seitlichen Wandabschnitt (18) und den zwischen dem ersten seitlichen Wandabschnitt (17) und dem zweiten seitlichen Wandabschnitt (18) angeordneten Bodenabschnitt (16) umfasst.

7. Spülbehälter (2) nach einem der vorhergehenden Ansprüche, **dadurch gekennzeichnet, dass** der Spülbehältermantel (12) eine mit dem Bodenblech (7) fest verbundene erste Seitenwand (10), eine mit dem Bodenblech (7) fest verbundene zweite Seitenwand (11) und die zwischen der ersten Seitenwand (10) und der zweiten Seitenwand (11) angeordnete Decke (8) umfasst.

8. Spülbehälter (2) nach einem der vorhergehenden Ansprüche, **dadurch gekennzeichnet, dass** der Befestigungsflansch (28) senkrecht zu dem Spülbehältermantel (12) und dem Bodenabschnitt (16) des Bodenblechs (7) abgekantet ist.

9. Spülbehälter (2) nach einem der vorhergehenden Ansprüche, **dadurch gekennzeichnet, dass** die Rückwand (9) mit dem Befestigungsflansch (28) verschweißt, insbesondere punktverschweißt, ist.

10. Haushaltsgeschirrspülmaschine (1) mit einem Spülbehälter (2) nach einem der Ansprüche 1 bis 9.

11. Verfahren zum Herstellen eines Spülbehälters (2) für eine Haushaltsgeschirrspülmaschine (1), mit den Schritten:
- Bereitstellen (S1) eines Bodenblechs (7), einer Rückwand (9) und eines U-förmigen Spülbehältermantels (12), wobei das Bodenblech (7) eine sich aus einem Bodenabschnitt (16) desselben heraus erhebende Prägestufe (19) umfasst und wobei die Prägestufe (19) einen ersten Stufenabschnitt (20), welcher in einem Neigungswinkel (α) zu dem Bodenabschnitt (16) des Bodenblechs (7) angeordnet ist, und einen zweiten Stufenabschnitt (21), welcher parallel zu dem Bodenabschnitt (16) des Bodenblechs (7) angeordnet ist, umfasst, wobei der erste Stufenabschnitt (20) zwischen dem Bodenabschnitt (16) und dem zweiten Stufenabschnitt (21) angeordnet ist,
- Verbinden (S2) des Spülbehältermantels (12) mit dem Bodenblech (7), derart, dass sich die Prägestufe (19) in Richtung einer Decke (8) des Spülbehältermantels (12) erstreckt,
- Herstellen (S3) eines um den Spülbehältermantel (12) und das Bodenblech (7) umlaufenden Befestigungsflanschs (28), wobei ein Teil des Befestigungsflanschs (28) von der Prägestufe (19) gebildet wird, und
- Verbinden (S4) der Rückwand (9) mit dem Befestigungsflansch (28).

12. Verfahren nach Anspruch 11, **dadurch gekennzeichnet, dass** bei dem Bereitstellen (S1) des Bodenblechs (7) die Prägestufe (19) mitsamt dem Teil des Befestigungsflanschs (28), welcher von der Prägestufe (19) gebildet wird, angeformt wird.

13. Verfahren nach Anspruch 11 oder 12, **dadurch gekennzeichnet, dass** bei dem Herstellen (S3) des Befestigungsflanschs (28) ein sich über die Prägestufe (19) herauserstreckender Umformabschnitt (25, 26) eines seitlichen Wandabschnitts (17, 18) des Bodenblechs (7) abgekantet wird.

## Claims

1. Dishwasher cavity (2) for a household dishwasher (1), with a bottom panel (7), a back panel (9) and a U-shaped dishwasher cavity jacket (12) that is arranged on the bottom panel (7) and is fixedly connected thereto, wherein the bottom panel (7) and the dishwasher cavity jacket (12) have an attachment flange (28) that encircles the dishwasher cavity (2) so as to attach the back panel (9) to the bottom panel (7) and to the dishwasher cavity jacket (12),
**characterised in that**
- the bottom panel (7) comprises a stamped step (19), which faces the direction of a top panel (8) of the dishwasher cavity jacket (12) and protrudes out of a bottom portion (16) of the bottom panel (7), a part of the attachment flange (28) being attached to said stamped step, and
- the stamped step (19) comprises a first step portion (20), which is arranged at an angle of inclination (α) with respect to the bottom portion (16) of the bottom panel (7), and a second step portion (21), which is arranged parallel to the bottom portion (16) of the bottom panel (7), wherein the first step portion (20) is arranged between the bottom portion (16) and the second step portion (21).

2. Dishwasher cavity (2) according to claim 1, **characterised in that** the stamped step (19) extends as far as into a side panel portion (17, 18) of the bottom panel (7).

3. Dishwasher cavity (2) according to claim 2, **characterised in that** the stamped step (19) extends with a radius (23, 24) into the side panel portion (17, 18) of the bottom panel (7).

4. Dishwasher cavity (2) according to claim 2 or 3, **characterised in that** the side panel portion (17, 18) of the bottom panel (7) comprises a formed portion (25, 26) that extends beyond the stamped step (19) and may be folded so as to form the attachment flange (28).

5. Dishwasher cavity according to claim 4, **characterised in that** after the formed portion (25, 26) has been folded, said formed portion is arranged parallel to the part of the attachment flange (28) that is formed as one on the stamped step (19).

6. Dishwasher cavity (2) according to one of claims 3, 4 or 5, **characterised in that** the bottom panel (7) comprises a first side panel portion (17), a second side panel portion (18) and the bottom portion (16) that is arranged between the first side panel portion (17) and the second side panel portion (18).

7. Dishwasher cavity (2) according to one of the preceding claims, **characterised in that** the dishwasher cavity jacket (12) comprises a first side panel (10) that is fixedly connected to the bottom panel (7), a second side panel (11) that is fixedly connected to the bottom panel (7), and the top panel (8) that is arranged between the first side panel (10) and the second side panel (11).

8. Dishwasher cavity (2) according to one of the preceding claims, **characterised in that** the attachment flange (28) is folded in a vertical manner with respect to the dishwasher cavity jacket (12) and the bottom portion (16) of the bottom panel (7).

9. Dishwasher cavity (2) according to one of the preceding claims, **characterised in that** the back panel (9) is welded, in particular spot-welded, to the attachment flange (28).

10. Household dishwasher (1) having a dishwasher cavity (2) according to one of claims 1 to 9.

11. Method for producing a dishwasher cavity (2) for a household dishwasher (1), said method having the steps:
- provide (S1) a bottom panel (7), a back panel (9) and a U-shaped dishwasher cavity jacket (12), wherein the bottom panel (7) comprises a stamped step (19) that protrudes from a bottom portion (16) of said bottom panel and wherein the stamped step (19) comprises a first step portion (20), which is arranged at an angle of inclination (α) with respect to the bottom portion (16) of the bottom panel (7), and a second step portion (21), which is arranged parallel to the bottom portion (16) of the bottom panel (7), wherein the first step portion (20) is arranged between the bottom portion (16) and the second step portion (21),
- connect (S2) the dishwasher cavity jacket (12) to the bottom panel (7) in such a manner that the stamped step (19) extends in the direction of a top panel (8) of the dishwasher cavity jacket (12),
- produce (S3) an attachment flange (28) that encircles the dishwasher cavity jacket (12) and the bottom panel (7), wherein a part of the attachment flange (28) is formed by the stamped step (19), and
- connect (S4) the back panel (9) to the attachment flange (28).

12. Method according to claim 11, **characterised in that** during the procedure of providing (S1) the bottom panel (7) the stamped step (19) is formed thereon together with the part of the attachment flange (28) that is formed as one on the stamped step (19).

13. Method according to claimed 11 or 12, **characterised in that** during the procedure of producing (S3) the attachment flange (28) a formed portion (25, 26) of a side panel portion (17, 18) of the bottom panel (7) is folded, said formed portion extending beyond the stamped step (19).

## Revendications

1. Cuve de lavage (2) pour un lave-vaisselle ménager (1), avec une tôle de fond (7), une paroi arrière (9) et un manteau de cuve de lavage (12) en forme de U disposé sur la tôle de fond (7) et fermement relié à celle-ci, dans laquelle la tôle de fond (7) et le manteau de cuve de lavage (12) présentent une bride de fixation (28) entourant la cuve de lavage (2) pour la fixation de la paroi arrière (9) sur la tôle de fond (7) et sur le manteau de cuve de lavage (12), **caractérisée en ce**
- **que** la tôle de fond (7) comprend un gradin estampé (19) s'élevant en direction d'un plafond (8) du manteau de cuve de lavage (12) et au départ d'une section de fond (16) de la tôle de fond (7), sur lequel gradin une partie de la bride de fixation (28) est formée, et
- **que** le gradin estampé (19) comprend une première section à gradin (20), disposée dans un angle d'inclinaison (α) par rapport à la section de fond (16) de la tôle de fond (7), et une deuxième section à gradin (21), disposée parallèlement à la section de fond (16) de la tôle de fond (7), dans laquelle la première section à gradin (20) est disposée entre la section de fond (16) et la deuxième section à gradin (21).

2. Cuve de lavage (2) selon la revendication 1, **caractérisée en ce que** le gradin estampé (19) s'étend jusque dans une section de paroi latérale (17, 18) de la tôle de fond (7).

3. Cuve de lavage (2) selon la revendication 2, **caractérisée en ce que** le gradin estampé (19) s'étend selon un rayon (23, 24) dans la section de paroi latérale (17, 18) de la tôle de fond (7).

4. Cuve de lavage (2) selon la revendication 2 ou 3, **caractérisée en ce que** la section de paroi latérale (17, 18) de la tôle de fond (7) comprend une section de déformation (25, 26) s'étendant au-delà du gradin estampé (19), laquelle peut être pliée afin de constituer la bride de fixation (28).

5. Cuve de lavage selon la revendication 4, **caractérisée en ce que** la section de déformation (25, 26) est, après un pliage de celle-ci, disposée parallèlement à la partie de la bride de fixation (28) formée sur le gradin estampé (19).

6. Cuve de lavage (2) selon la revendication 3, 4 ou 5, **caractérisée en ce que** la tôle de fond (7) comprend une première section de paroi latérale (17), une deuxième section de paroi latérale (18) et la section de fond (16) disposée entre la première section de paroi latérale (17) et la deuxième section de paroi latérale (18).

7. Cuve de lavage (2) selon l'une des revendications précédentes, **caractérisée en ce que** le manteau de cuve de lavage (12) comprend une première paroi latérale (10) fermement reliée à la tôle de fond (7), une deuxième paroi latérale (11) fermement reliée à la tôle de fond (7) et le plafond (8) disposé entre la première paroi latérale (10) et la deuxième paroi latérale (11).

8. Cuve de lavage (2) selon l'une des revendications précédentes, **caractérisée en ce que** la bride de fixation (28) est pliée perpendiculairement au manteau de cuve de lavage (12) et à la section de fond (16) de la tôle de fond (7).

9. Cuve de lavage (2) selon l'une des revendications précédentes, **caractérisée en ce que** la paroi arrière (9) est soudée, en particulier soudée par points, à la bride de fixation (28).

10. Lave-vaisselle ménager (1) avec une cuve de lavage (2) selon l'une des revendications 1 à 9.

11. Procédé de fabrication d'une cuve de lavage (2) pour un lave-vaisselle ménager (1), comprenant les étapes :
- mise à disposition (S1) d'une tôle de fond (7), d'une paroi arrière (9) et d'un manteau de cuve de lavage en forme de U (12), dans lequel la tôle de fond (7) comprend un gradin estampé (19) s'élevant d'une section de fond (16) de celle-ci et dans laquelle le gradin estampé (19) comprend une première section à gradin (20), disposée selon un angle d'inclinaison (a) par rapport à la section de fond (16) de la tôle de fond (7), et une deuxième section à gradin (21), disposée parallèlement à la section de fond (16) de la tôle de fond (7), dans laquelle la première section à gradin (20) est disposée entre la section de fond (16) et la deuxième section à gradin (21),
- liaison (S2) du manteau de cuve de lavage (12) à la tôle de fond (7), de telle sorte que le gradin estampé (19) s'étende en direction d'un plafond (8) du manteau de cuve de lavage (12),
- création (S3) d'une bride de fixation (28) entourant le manteau de cuve de lavage (12) et la tôle de fond (7), dans laquelle une partie de la bride de fixation (28) est constituée par le gradin estampé (19), et
- liaison (S4) de la paroi arrière (9) à la bride de fixation (28).

12. Procédé selon la revendication 11, **caractérisé en ce que** lors de la mise à disposition (S1) de la tôle de fond (7), le gradin estampé (19) est formé avec la partie de la bride de fixation (28) constituée par le gradin estampé (19).

13. Procédé selon la revendication 11 ou 12, **caractérisé en ce que** lors de la création (S3) de la bride de fixation (28), une section de déformation (25, 26) d'une section de paroi latérale (17, 18) de la tôle de fond (7) s'étendant au-delà du gradin estampé (19) est pliée.
